# EUROPÄISCHE PATENTSCHRIFT

(11) **EP 0 280 645 B1**
(45) Veröffentlichungstag und Bekanntmachung des Hinweises auf die Patenterteilung: **27.06.1990**
(21) Anmeldenummer: 88810025.2
(22) Anmeldetag: 20.01.1988
(51) Int. Cl.: B05C 17/00

(54) **Abgabevorrichtung für fliessfähige Massen**
Dispensing apparatus for flowable matter
Appareil de distribution de produits liquides ou pâteux

(30) Priorität: 23.02.1987 DE 3705741
(43) Veröffentlichungstag der Anmeldung: 31.08.1988
(73) Patentinhaber: HILTI Aktiengesellschaft, 9494 Schaan (LI)
(72) Erfinder: Bergner, Arndt, D-8000 München 70 (DE)
(74) Vertreter: Wildi, Roland

(56) Entgegenhaltungen:
- EP-A- 0 028 173
- DE-B- 1 050 985
- FR-A- 1 355 341
- GB-A- 1 467 637
- GB-A- 2 063 371
- US-A- 3 248 023
- US-A- 3 938 709

## Beschreibung

Die Erfindung betrifft eine Vorrichtung zum Auspressen und dosierten Abgeben von fliessfähigen Mehrkomponenten-Massen unter Einwirken eines Treibmittels auf flexible Beutel für die einzelnen Komponenten der Masse, wobei jeder Beutel in einem gesonderten Behälter angeordnet ist.

Mehrkomponenten-Massen werden in zunehmendem Ausmass für viele Anwendungen in Industrie und Gewerbe zum Kleben, Füllen, Abdichten und dergleichen verwendet. Um eine vorzeitige Reaktion der Komponenten miteinander zu verhindern, müssen die einzelnen Komponenten in voneinander getrennten Kammern gelagert werden.

Bei einem bekannten System ist jede Komponente in einer separaten, zylinderförmigen Kartusche mit darin verschiebbarem Auspresskolben angeordnet, was sehr aufwendig ist und zu hohen Herstellungskosten führt. Ausserdem können bei den zum Teil sehr hohen Auspressdrücken Abdichtprobleme am Auspresskolben auftreten. Ist der Auspresskolben nicht absolut dicht, so entstehen Verschmutzungen des für die Verarbeitung der Kartuschen erforderlichen Auspressgerätes.

Aus Kosten- sowie auch aus Abdichtungsgründen ist es weiterhin bekannt, die Komponenten in flexiblen Beuteln anzuordnen. Diese Beutel werden mechanisch, beispielsweise mittels Walzen oder mittels eines auf die Wandung der Beutel einwirkenden Treibmittels ausgequetscht. Bei einer aus der DE-A 2 644 780 bekannten Vorrichtung sind die Beutel in einem gemeinsamen Behälter angeordnet und werden somit vom gleichen Druck des Treibmittels beaufschlagt. Die Abgabe der Komponenten kann somit nur bei etwa gleicher Viskosität der Komponenten in einem bestimmten, gleichbleibenden Mischungsverhältnis erfolgen. Bei den insbesondere im Baugewerbe eingesetzten Mehrkomponenten-Massen ist jedoch die Viskosität der einzelnen Komponenten sehr unterschiedlich und zudem in Abhängigkeit von der Umgebungstemperatur veränderlich. Die Einhaltung eines bestimmten Mischungsverhältnisses ist bei diesen Massen mit der genannten Vorrichtung somit nicht gewährleistet. Aus der GB-A 2 063 371 ist eine Vorrichtung zum Auspressen von in flexiblen Beuteln angeordneten Komponenten einer Mehrkomponenten-Masse bekannt. Dabei sind die Beutel in zwei gesonderten Behältern angeordnet und werden vom gleichen Treibmittel und somit auch vom gleichen Druck beaufschlagt.

Dies führt dazu, dass eine exakte Dosierung der Komponenten insbesondere bei unterschiedlicher Viskosität nicht möglich ist.

Aus der GB-A 1 467 637 ist eine ausschliesslich zum Auspressen von Einkomponenten-Massen geeignete Vorrichtung bekannt. Bei dieser Vorrichtung wird ein flüssiges Treibmittel mittels einer Zahnradpumpe von einem Vorratstank zur rückwärtigen Stirnseite eines in einer Kartusche axial verschiebbaren Auspresskolbens geleitet.

Der Erfindung liegt die Aufgabe zugrunde, eine einfache, kompakte Vorrichtung zum Auspressen von in flexiblen Beuteln angeordneten Komponenten einer Mehrkomponenten-Masse in einem vorbestimmten Mischungsverhältnis zu schaffen.

Ausgehend von den GB-A 2 063 371 wird die gestellte Aufgabe dadurch gelöst, daß den Behältern das Treibmittel jeweils über eine separate, als volumetrisch fördernde Zahnradpumpe ausgebildete Dosiereinrichtung zugeführt wird, und die Zahnradpumpen für die einzelnen Komponenten über eine gemeinsame Antriebswelle miteinander gekoppelt sind.

Die Zahnradpumpen können von Hand oder über einen Motor angetrieben werden, benötigen keine Ventile und sind in beiden Förderrichtungen gleich gut betreibbar.

Dadurch dass die Pumpen für die einzelnen Komponenten miteinander gekoppelt sind, kann das Mischungsverhältnis der Komponenten konstant gehalten werden. Diese Koppelung der Pumpen kann durch direkte Verbindung der Pumpen über eine gemeinsame Antriebswelle erfolgen. Durch ein zwischengeschaltetes Schalt- oder Wechselgetriebe kann das Mischungsverhältnis auch verändert werden. Eine weitere Möglichkeit besteht darin, die Antriebsmotoren für die einzelnen Pumpen elektronisch zu regeln.

Beim Einlegen der Beutel in die Behälter verbleibt in der Regel ein gewisses Restvolumen, das zu Beginn des Auspressvorganges mit Luft gefüllt ist. Ein solches Luftpolster kann die Dosierung der Komponenten störend beeinflussen, so dass das vorgegebene Mischungsverhältnis nicht mehr eingehalten werden kann. Um dies zu vermeiden, ist es vorteilhaft, dass die Behälter Entlüftungsventile aufweisen. Diese Entlüftungsventile werden zu Beginn des Auspressvorganges so lange betätigt, bis das Treibmittel aus den Entlüftungsventilen austritt. Anstelle von manuell betätigbaren Entlüftungsventilen können auch sogenannte Automatik-Ventile verwendet werden, welche selbsttätig sperren, sobald Flüssigkeit in das Ventil eintritt.

Die Erfindung soll anhand der sie beispielsweise wiedergebenden Zeichnungen näher erläutert werden. Es zeigen:
Fig. 1 eine erfindungsgemässe Vorrichtung zum Auspressen und dosierten Abgeben von Mehrkomponenten-Massen, im Schnitt dargestellt,
Fig. 2 einen Schnitt durch das in Fig. 1 dargestellte Gerät entlang der Linie 11-11.

Die aus Fig. 1 ersichtliche, erfindungsgemässe Vorrichtung besteht im wesentlichen aus einem insgesamt mit 1 bezeichneten Gehäuse und einem damit verbundenen, insgesamt mit 2 bezeichneten Deckelteil. Das Gehäuse 1 weist einen seitlich wegragenden Handgriff 1a auf. Zwischen dem Gehäuse 1 und dem Deckelteil 2 ist eine Dichtung 3 angeordnet. Das Deckelteil 2 ist mit einem Gewindeansatz 2a für einen insgesamt mit 4 bezeichneten Auspressstutzen versehen. Im Auspressstutzen 4 sind Mischelemente 4a angeordnet. Das Deckelteil 2 weist in den Gewindeansatz 2a mündende Kanäle 2b, 2c auf. In das eine Ende der Kanäle 2b, 2c sind Anschlussnippel 5 eingesetzt. Das Gehäuse 1 weist zwei parallel zueinander angeordnete Behälter 1b, 1 c für Beutel 6, 7 auf, welche die Komponenten 8, 9 einer Mehrkomponenten-Masse enthalten. Die Beutel 6, 7 sind über die Anschlussnippel 5 mit dem Deckelteil 2 verbunden. Das Gehäuse 1 und das Deckelteil 2 weisen je eine Entlüftungsbohrung 1d, 2d auf. Die Entlüftungsbohrungen 1d, 2d stehen in Verbindung mit einem manuell betätigbaren, insgesamt mit 10 bezeichneten Entlüftungsventil. Das Entlüftungsventil 10 besteht aus einem Ventilkörper 10a, einem Stössel 10b und einer den Stössel 10b gegen den Ventilkörper 10a treibenden Druckfeder 1 Oc.

Im Handgriff 1a ist ein Tank 11 angeordnet, der ein flüssiges Treibmittel 12, beispielsweise ein Hydraulikoel enthält. Das Treibmittel 12 gelangt über einen Ansaugstutzen 13 und eine Ansaugleitung 1 e im Gehäuse 1 zu zwei nebeneinander angeordneten Zahnradpumpen 14, 15. Die Zahnradpumpen 14, 15 werden durch eine gemeinsame Antriebswelle 16 angetrieben und sind somit miteinander gekoppelt. Die Antriebswelle 16 ist mit einem Tellerrad 17 verbunden. Das Tellerrad 17 steht im Eingriff mit einem Kegelritzel 18, das mit der Welle eines Motors 19 verbunden ist. Der Motor 19 wird von einer in einer Aufnahmeöffnung 1 des Gehäuses 1 angeordneten Batterie 20 angetrieben. Die Batterie 20 wird durch einen Verschlusspfropfen 21 und eine Kontaktfeder 22 in axialer Richtung gesichert. Die elektrische Verbindung des Motors 19 mit der Batterie 20 erfolgt über einen am Handgriff 1a angeordneten Schalter 23. Mit dem Schalter 23 können der Motor 19 und somit die Zahnradpumpen 14 und 15 ein- und ausgeschaltet und somit Treibmittel 12 vom Tank 11 über Druckleitungen 1f, 1g in die Behälter 1b, 1c geleitet werden. Durch das in die Behälter 1b, 1 c geleitete Treibmittel 12 werden die in den Beuteln 6, 7 enthaltenen Komponenten 8, 9 aus diesen herausgepresst und über die Kanäle 2b, 2c in den Auspressstutzen 4 geleitet. Mit den den Entlüftungsventilen 10 kann zu Beginn des Auspressvorganges in den Behältern 1 b, 1 c vorhandene Luft aus diesen entfernt werden. Solche Luftpolster könnten sonst die kontinuierliche Abgabe der Komponenten 8, 9 behindern. Wenn die Beutel 6, 7 vollständig entleert sind, kann die Drehrichtung des Motors 19 mittels des Schalters 23 umgekehrt und das Treibmittel 12 wieder in den Tank 11 zurückgefördert werden. Nachdem die Behälter 1b, 1c vollständig entleert sind, wird das Deckelteil 2 entfernt und die leeren Beutel 6, 7 werden gegen neue, gefüllte Beutel 6, 7 ausgetauscht.

Der in Fig. 2 dargestellte Querschnitt zeigt die Zahnradpumpe 14 mit der Antriebswelle 16 sowie der im Gehäuse 1 angeordneten Ansaugleitung 1 und Druckleitung 1f.

## Patentansprüche

1. Vorrichtung zum Auspressen und dosierten Abgeben von fliessfähigen Mehrkomponenten-Massen unter Einwirken eines Treibmittels (12) auf flexible Beutel (6, 7) für die einzelnen Komponenten (8, 9) der Masse, wobei jeder Beutel (6, 7) in einem gesonderten Behälter (1b, 1c) angeordnet ist, dadurch gekennzeichnet, dass den Behältern (1 b, 1c) das Treibmittel (12) jeweils über eine separate, als volumetrisch fördernde Zahnradpumpe (14, 15) ausgebildete Dosiereinrichtung zugeführt wird, und die Zahnradpumpen (14, 15) für die einzelnen Komponenten (8, 9) über eine gemeinsame Antriebswelle (16) miteinander gekoppelt sind.

2. Vorrichtung nach Anspruch 1, dadurch gekennzeichnet, dass die Behälter (1b, 1c) Entlüftungsventile (10) aufweisen.

## Claims

1. A device for the squeezing-out and dosed delivery of flowable multi-component compositions under the action of a propellant (12) on flexible bags (6, 7) for the individual components (8, 9) of the composition, each bag (6, 7) being arranged in a separate container (1 b, 1c), characterised in that the propellant (12) is supplied to the containers (1b, 1c) in each case by way of a separate dosing mechanism which is designed as a volumetrically conveying gear pump (14, 15), and the gear pumps (14, 15) for the individual components (8, 9) are coupled together by way of a common driving shaft (16).

2. A device according to claim 1, characterised in that the containers (1b, 1 c) have venting valves (10).

## Revendications

1. Dispositif d'expulsion et de distribution dosée de masses coulantes à plusieurs constituants par l'action d'un produit propulseur (12) sur des sachets flexibles (6, 7) pour les différents constituants (8, 9) de la masse, chaque sachet (6, 7) étant placé dans un réservoir (1b, 1 c) séparé, caractérisé en ce que les réservoirs (1b, 1c) sont respectivement alimentés en produit propulseur (12) par l'intermédiaire d'un doseur séparé conformé en pompe à engrenages (14, 15) à refoulement volumétrique, et que les pompes à engrenages (14, 15) pour les différents constituants (8, 9) sont couplées entre elles par l'intermédiaire d'un arbre moteur commun (16).

2. Dispositif selon la revendication 1, caractérisé en ce que les réservoirs (1b, 1c) comprennent des soupapes d'évacuation d'air (10).
